# EUROPÄISCHE PATENTSCHRIFT

(11) **EP 0 596 239 B1**
(45) Veröffentlichungstag und Bekanntmachung des Hinweises auf die Patenterteilung: **24.05.1995**
(21) Anmeldenummer: 93115400.9
(22) Anmeldetag: 24.09.1993
(51) Int. Cl.: B43L 23/08, B43L 23/00

(54) **Stiftspitzer**
Sharpener for pencils
Taille-crayon

(30) Priorität: 05.11.1992 DE 9215258 U
(43) Veröffentlichungstag der Anmeldung: 11.05.1994
(73) Patentinhaber: A. KLEBES GMBH & CO KG Kunststoff- und Metallwarenfabrik, D-91054 Erlangen (DE)
(72) Erfinder: Lüttgens, Fritz Dr., D-91054 Erlangen (DE)
(74) Vertreter: Tergau, Enno, Dipl.-Ing.

(56) Entgegenhaltungen:
- EP-A- 0 462 332
- DE-C- 2 745 600
- GB-A- 2 100 168
- US-A- 4 248 283

## Beschreibung

Die Erfindung betrifft einen Stiftspitzer mit den Merkmalen des Oberbegriffs des Anspruches 1.

Bei einem aus DE-C-27 45 600 bekannten Stiftspitzer der eingangs genannten Art ist der Spitzkörper zwischen winkelförmigen Vorsprüngen an der Unterseite der Stirnwand einer einen zylindrischen Spanauffangbehälter abdeckenden Verschlußkappe durch Reibungsschluß fixiert. Die aus der Stirnwand der Verschlußkappe nach innen vorstehenden, winkelförmigen Vorsprünge umfassen jeweils formschlüssig die Ecken des mit einer etwa rechteckigen Umrißform ausgestatteten Spitzkörpers. Die winkelförmige Ausbildung bzw. Stellung der Klemmflächen dieser Vorsprünge dient zur genauen Positionierung des Spitzkörpers. Der Reibungsschluß zwischen diesen Vorsprüngen und dem Spitzkörper wird durch eine leichte Schrägstellung der die Klemmflächen bildenden Oberflächen der Vorsprünge gegenüber den Klemm-Gegenflächen am Spitzkörper erzeugt, so daß beim Einsetzen des Spitzkörpers zwischen die Vorsprünge ein leichter, keilartig wirksamer Anzug entsteht.

Um eine über die Lebensdauer des Stiftspitzers wirksame Haltbarkeit dieser Klemmfixierung zu gewährleisten, sind die Verschlußkappe und der Spitzkörper (5) aus einem vergleichsweise hochwertigen, auch unter Druck formbeständigen Werkstoff, in der Regel aus einem Kunststoff gespritzt. Beide Teile bestehen aus demselben Kunststoff, um einen gleichbleibend hohen Reibungskoeffizienten zu gewährleisten. Diese Art der Klemmfixierung ist wegen der Beschränkung auf die Verwendung hochwertiger, in der Regel gleicher Kunststoffe aufwendig. Der Erfindung liegt die Aufgabe zugrunde, eine Fixierung zwischen Spitzkörper und Fixierwand zu schaffen, die hinsichtlich ihrer Anforderungen an den Werkstoff von Spitzkörper und Fixierwand weniger aufwendig ist und eine einfache Montierbarkeit ermöglicht.

Diese Aufgabe wird durch die Merkmalskombination des Anspruches 1 gelöst.

Durch diese Lösung ist es möglich, zur Herstellung der Fixierwand auch weichere, besser recyclingfähige Kunststoffe zu verwenden, ohne die feste Fixierung des Spitzkörpers zu beeinträchtigen. Der weitere Vorteil besteht darin, daß für den Spitzkörper auch weniger wertvolle Kunststoffe oder auch Naturstoffe wie Holz verwendbar sind, die nicht so enge Abmessungstoleranzen einzuhalten vermögen wie wertvollere, härtere Kunststoffe. Beispielsweise läßt sich dadurch für den Spitzkörper (5) als Werkstoff auch Holz verwenden.

Anspruch 5 läßt sich durch die Verwendung eines elastischen Kunststoffes besonders leicht verwirklichen. Durch Anspruch 6 erfährt die Ausbiegbarkeit der Lasche eine erhöhte Elastizität, weil der ebenfalls aus einem von Hause aus elastischeren Werkstoff bestehende Anlagevorsprung dadurch zusätzlich gegenüber der Fixierwand leicht elastisch verformbar ist.

Durch Anspruch 7 sind zwei in Richtung auf den Spitzkörper abbiegbare Laschen vorhanden, die dadurch eine doppelseitige Spitzkörperklemmung bewirken.

Durch Anspruch 9 ist der in der Regel mit einem rechteckigen Boden ausgestattete Spitzkörper von dem Wandvorsprung und den seitlichen Anlagevorsprüngen an drei aneinandergrenzenden Seiten eingerahmt, während er an seiner vierten Seite von den Laschen beaufschlagt ist. Die U-förmige Einrahmung mit an den freien Schenkelenden des U einstückig angeformten Laschen erhöht deren elastische Abbiegbarkeit dadurch, daß die angrenzenden Teile des Anlagerahmens ebenfalls in sich leicht in der Weise verformbar sind, daß die parallelen U-Schenkel sich bei der Ausbiegung der Laschen leicht nach innen ausbiegen und dabei den auf den Spitzkörper ausgeübten Fixierdruck erhöhen.

Durch Anspruch 10 wird die ungehinderte Beweglichkeit der Laschen gegenüber der Fixierwand sichergestellt Durch Anspruch 11 ist gewährleistet, daß der Spitzkörper satt an der Fixierwand anliegt und die Ausbiegebeweglichkeit der Laschen nicht behindert ist.

Nach Anspruch 12 ist die Ausbiegebeweglichkeit der Anlagevorsprünge verbessert.

Die Erfindung wird anhand der in den Figuren dargestellten Ausführungsbeispiele näher erläutert. Es zeigen:
- Fig. 1: eine perspektivische Darstellung des Spitzkörperträgers und des Spitzkörpers in seiner Fügeausgangsstellung,
- Fig. 2: die schematische Darstellung einer an der Fixierwand angeformten Lasche mit einem Spitzkörper in seiner Fügeausgangsstellung,
- Fig. 3: die perspektivische Darstellung eines weiteren Spitzkörperträgers gemäß Fig. 1,
- Fig. 4: eine vergrößerte Darstellung des Ausschnitts IV in Fig. 3,
- Fig. 5: die perspektivische Darstellung eines weiteren Spitzkörperträgers gemäß Fig. 3,
- Fig. 6: die perspektivische Darstellung eines weiteren Spitzkörperträgers gemäß Fig. 5,
- Fig. 7: eine vergrößerte Darstellung des Ausschnitts VII in Fig. 6.

In Fig. 1 ist ein Spitzkörperträger 1 mit in einer Höhenrichtung 2 betrachtet rechteckiger Außenkontur erkennbar. Der Spitzkörperträger 1 liegt in der durch eine Längsrichtung 3 und eine Querrichtung 4 gebildeten Ebene ein. Der Spitzkörperträger 1 nimmt einen Spitzkörper 5 ortsfest fixierend in sich auf und kann von einem hier nicht dargestellten Trägerdeckel abgedeckt sein, um zusammen einen vollständigen Stiftspitzer 6 zu bilden.

Der Spitzkörperträger 1 weist eine in Höhenrichtung 2 betrachtet rechteckige Fixierwand 7 auf. An die Fixierwand 7 ist ein rechteckiger Fixierrahmen 25 angeformt. Er besteht aus einem in Längsrichtung 4 verlaufenden Wandvorsprung 8 und drei daran sich anschließenden Seitenwänden 8'. Seine Aufbauhöhe erstreckt sich in Höhenrichtung 2. Der Wandvorsprung 8 und die Seitenwände 8' sind deshalb rechtwinklig zur Fixierwand 7 angeordnet. Die Außenkontur des Fixierrahmens 25 ist etwas kleiner als diejenige der Fixierwand 7. Die Aufbauhöhe des Wandvorsprunges 8 ist geringer als diejenige der Seitenwände 8'. In den Eckbereichen des Wandvorsprunges 8 mit den sich daran in Längsrichtung 3 verlaufend anschließenden Seitenwänden 8' ist jeweils ein Anlagevorsprung 9 angeformt. Die Anlagevorsprünge 9 sind einstückig mit dem Wandvorsprung 8 hergestellt. Sie sind in Höhenrichtung 2 betrachtet L-förmig und bewirken in ihrem Bereich eine vergrößerte Aufbauhöhe des Wandvorsprunges 8 und der Seitenwände 8'. Der L-Grund der Anlagevorsprünge 9 verläuft in Querrichtung 4.

Etwa im zentralen Bereich der den Anlagevorsprüngen 9 abgewandten Flächenhälfte der Fixierwand 7 ist eine Lasche 10 angeformt. Sie ist streifenartig ausgebildet und verläuft mit ihrer Längsseite gegenüber der Höhenrichtung 2 in Richtung der Anlagevorsprünge 9 geneigt. Sie ist in Richtung der Anlagevorsprünge 9 federartig vorgespannt, um den Spitzkörper fixieren zu können. Im Bereich ihres der Fixierwand 7 abgewandten Auslenkendes ist die Lasche 10 durch einen Laschenvorsprung 11 verlängert. Der Laschenvorsprung 11 ist gegenüber dem übrigen Bereich der Lasche 10 in einem stumpfen Winkel abgewinkelt.

Der Spitzkörper 5 ist in Querrichtung 4 betrachtet konusförmig ausgestaltet. Dabei ist der Spitzkörper 5 um den Bereich einer gedachten Konusspitze derart verkürzt ausgebildet, daß aus einem quaderförmigen Vollmaterial zwei Spitzkörper 5 herstellbar sind. Dies spart Material und Kosten bei der Herstellung der Spitzkörper 5 ein. Eine rechteckige Bodenfläche 12 des Spitzkörpers 5 ist der Fixierwand 7 zugewandt. Eine der Fixierwand 7 abgewandte und ebenfalls rechteckig ausgebildete Deckfläche 13 des Spitzkörpers 5 weist Aussparungen für die Aufnahme zweier Schermesser 14 auf. Die beiden Schermesser 14 sind in Querrichtung 4 nebeneinander angeordnet und am Spitzkörper 5 jeweils durch eine Schraube 15 fixiert. Die in Fixierstellung am L-Grund der Anlagevorsprünge 9 anliegende rechteckige Seitenfläche des Spitzkörpers 5 weist zwei kreisförmige Führungsöffnungen 16,17 zum Einsetzen eines zu spitzenden Stiftendes auf. Die Führungsöffnung 16 hat dabei einen größeren Durchmesser als die Führungsöffnung 17. Die Führungsöffnungen 16,17 verlaufen konusartig verjüngt in Richtung auf die gegenüberliegende Seitenfläche des Spitzkörpers 5.

Der Spitzkörper 5 wird in Fig. 1 ausgehend von seiner Fügeausgangsstellung in einer Fügerichtung 18 verschoben und liegt in Montageendstellung mit seiner Bodenfläche 12 unmittelbar an der Fixierwand 7 an. Die in Richtung der Anlagevorsprünge 9 vorgespannte Lasche preßt den Spitzkörper 5 gegen den Wandvorsprung 8 und den L-Grund der Anlagevorsprünge 9. Der Laschenvorsprung 11 übergreift die der Lasche 10 zugewandte und in Querrichtung 4 verlaufende Seitenkante des Spitzkörpers 5 als Verliersicherung und steht in den an die Deckfläche 13 angrenzenden Raum hinein. Der Laschenvorsprung 11 berührt in diesem Fall die Deckfläche 13 nicht. Der Laschenvorsprung 11 kann jedoch auch in Richtung der Fixerwand 7 derart abgebogen und vorgespannt sein, daß der Spitzkörper 5 in seiner Fixierstellung auch in Höhenrichtung 2 druckbeaufschlagt ist. Dadurch ergibt sich eine verbesserte Fixierung des Spitzkörpers 5.
Die Anlagevorsprünge 9 können in Querrichtung 4 einander zugewandt etwas geneigt sein, so daß sie einen Klemmschluß für die in Fixierstellung an ihnen anliegenden Seitenflächen des Spitzkörpers 5 bilden.
Die Ausdehnung des Spitzkörpers 5 in Querrichtung 4 entspricht dem Abstand der in Längsrichtung 3 verlaufenden Seitenwände 8', so daß der Spitzkörper 5 auch in Querrichtung 4 ortsfest fixiert ist.

In Fig. 2 ist schematisch eine weitere Ausführungsform der an der Fixierwand 7 angeformten Lasche 10 erkennbar. In Fig. 2 verläuft sie wie in Fig. 1 gegenüber der Höhenrichtung 2 geneigt. Der Laschenvorsprung 11 ist am Auslenkende der Lasche 10 rechtwinklig in Richtung der Fixierwand 7 abgeknickt. Der Laschenvorsprung 11 ist vorzugsweise in Richtung der Fixierwand 7 vorgespannt. Die Lasche 10 kann in Längsrichtung 3 elastisch abbiegbar ausgestaltet sein, um die Montage des Spitzkörpers 5 zu erleichtern. In seiner Fixierstellung liegt der Spitzkörper 5 mit seiner Bodenfläche 12 unmittelbar an der Fixierwand 7 an. Der Laschenvorsprung 11 druckbeaufschlagt in diesem Fall den ihm zugewandten Bereich der Deckfläche 13.

In Fig. 3 sind Fixierwand 7, Wandvorsprung 8, Seitenwände 8' und Anlagevorsprünge 9 identisch aufgebaut wie in Fig. 1. Lediglich die Lasche 10 mit dem Laschenvorsprung 11 ist nicht vorhanden. Dafür sind im Bereich des Ausschnitts IV eine Lasche 19, ein Laschenvorsprung 20 und ein Anlagevorsprung 21 einstückig an eine der beiden in Längsrichtung 3 verlaufenden Seitenwände 8' angeformt. Die drei vorgenannten Bauteile des Abschnitts IV sind anhand von Fig. 4 näher erläutert.

Die Lasche 19 ist in Längsrichtung 3 betrachtet rechteckförmig. Ihre Längsseiten erstrecken sich in Höhenrichtung 2. Mit ihrer einen Längsseite ist die Lasche 19 einstückig an der Seitenwand 8' angeformt. Mit der Fixierwand 7 ist die Lasche 19 nicht unmittelbar verbunden. Die Fixierwand 7 ist im Bereich der Lasche 19 von einer in Höhenrichtung 2 betrachtet rechteckigen Wandaussparung 22 durchbrochen. Die Wandaussparung 22 umgibt die Lasche 19 und grenzt unmittelbar an den Eckbereich zwischen Seitenwand 8' und Fixierwand 7 an. Dadurch ergibt sich eine verbesserte Beweglichkeit und Biegbarkeit der Lasche 19 in Längsrichtung 3 zur Fixierung des Spitzkörpers 5. Auch eine größere Vorspannung der Lasche 19 ist möglich.

Die Aufbauhöhe der Lasche 19 beginnend vom Bereich der Wandaussparung 22 bis in den Übergangsbereich zum Laschenvorsprung 20 entspricht etwa der doppelten Aufbauhöhe der Seitenwand 8'. Die Lasche 19 ist wie in Fig. 1 durch den Laschenvorsprung 20 verlängert. Er ist in einem stumpfen Winkel gegenüber dem übrigen Bereich der Lasche 19 abgewinkelt und den Anlagevorsprüngen 9 zugewandt (Fig. 3, Fig. 5). Der Laschenvorsprung 20 kann in Richtung der Fixierwand 7 derart vorgespannt sein, daß er den Spitzkörper 5 in dessen Fixierstellung druckbeaufschlagt fixiert.

Der Anlagevorsprung 21 ist in Höhenrichtung 2 etwa doppelt so hoch aufgebaut wie die Seitenwand 8'. Der Anlagevorsprung 21 bildet in Querrichtung 4 gesehen eine zinnenartige Verlängerung der Seitenwand 8' mit einer rechteckigen Außenkontur. Sie ist einstückig an der Seitenwand 8' angeformt. Die den Anlagevorsprüngen 9 abgewandte und in Höhenrichtung 2 verlaufende Seitenkante des Anlagevorsprunges 21 ist einstückig mit der parallel dazu verlaufenden und an der Seitenwand 8' angeformten Seitenkante der Lasche 19 verbunden. Der Anlagevorsprung 21 wird in Höhenrichtung 2 nur von dem Laschenvorsprung 20 überragt.

Der Aufbau des Spitzkörperträgers 1 in Fig. 5 entspricht im wesentlichen demjenigen in Fig. 3. Im Gegensatz zu Fig. 3 ist jedoch an der zweiten in Längsrichtung 3 verlaufenden Seitenwand 8' ebenfalls die gleiche, in Fig. 3 ersichtliche Anordnung der Lasche 19, des Laschenvorsprunges 20 und des Anlagevorsprunges 21 angeformt. Der Spitzkörperträger 1 ist deshalb hinsichtlich einer parallel zur Längsrichtung 3 verlaufenden und die Fixierwand 7 in zwei Hälften teilenden Symmetrieachse symmetrisch aufgebaut.

Der Aufbau des Spitzkörperträgers 1 in Fig. 6 entspricht mit Ausnahme des Anlagevorsprungs 9 im Bereich des Ausschnitts VII demjenigen in Fig. 5. Der konstruktive Aufbau des Anlagevorsprungs 9 im Bereich des Abschnittes VII ist anhand von Fig. 7 näher erläutert.

Eine in der durch die Höhenrichtung 2 und die Querrichtung 4 gebildeten Ebene einliegende Teilfläche 24 des Anlagevorsprungs 9 ist nicht wie in Fig. 1 bis Fig. 5 unmittelbar mit dem Wandvorsprung 8 verbunden. Stattdessen sind in diesem Bereich der Anlagevorsprung 9 und der Wandvorsprung 8 durch eine in Längsrichtung 3 gesehen rechteckige Wandaussparung 23 voneinander getrennt. Die Längsseite der Wandaussparung 23 verläuft in Querrichtung 4. Die Ausdehnung der Wandaussparung 23 in Querrichtung 4 entspricht etwa der Länge des in gleicher Richtung verlaufenden L-Grundes des Anlagevorsprungs 9. Die von dem Wandvorsprung 8 durch die Wandaussparung 23 getrennte Teilfläche 24 des Anlagevorsprunges 9 ist in Längsrichtung 3 verbessert elastisch abbiegbar. Dadurch ist die Montage und Fixierung des Spitzkörpers 5 erleichtert. Es ist auch denkbar, beide Anlagevorsprünge 9 mit einer derartigen Teilfläche 24 zu versehen. Eine verbesserte Fixierung des Spitzkörpers 5 ergibt sich, wenn die Teilfläche 24 in Richtung der Lasche 19 vorgespannt ist. Die Beschädigungs- und Zerstörungsgefahr der Laschen 19 und der Anlagevorsprünge 9 ist durch deren erhöhte Beweglichkeit infolge der Wandaussparungen 22,23 erheblich reduziert.
Der Spitzkörperträger 1 ist vollständig aus Kunststoff hergestellt.

Die in Fig. 1 bis Fig. 7 dargestellten Ausgestaltungen der Laschen 19 und der Anlagevorsprünge 9 gewährleisten eine permanent feste Fixierung des Spitzkörpers 5 innerhalb des Spitzkörperträgers 1 auch dann, wenn weichere und damit recylingfähigere Kunststoffe verwendet werden.

Um die Fixierung des Spitzkörpers 5 innerhalb des Spitzkörperträgers 1 und auch seine Entnahme aus dem Spitzkörperträger 1 zu erleichtern, können die Laschen 10,19 sowie auch die Anlagevorsprünge 9,21 und Teilflächen 24 aus ihrer Ruhestellung elastisch abbiegbar sein.

### Bezugszeichenliste

- 1: Spitzkörperträger
- 2: Höhenrichtung
- 3: Längsrichtung
- 4: Querrichtung
- 5: Spitzkörper
- 6: Stiftspitzer
- 7: Fixierwand
- 8: Wandvorsprung
- 8': Seitenwand
- 9: Anlagevorsprung
- 10: Lasche
- 11: Laschenvorsprung
- 12: Bodenfläche
- 13: Deckfläche
- 14: Schermesser
- 15: Schraube
- 16: Führungsöffnung
- 17: Führungsöffnung
- 18: Fugerichtung
- 19: Lasche
- 20: Laschenvorsprung
- 21: Anlagevorsprung
- 22: Wandaussparung
- 23: Wandaussparung
- 24: Teilfläche

## Patentansprüche

1. Stiftspitzer (6), insbesondere Behälterspitzer,
- mit einem
-- das Schermesser (14) und
-- die Konusführung (16,17) für das durch Stiftdrehung zu spitzende Stiftende enthaltenden
Spitzkörper (5) und
- mit einer den Spitzkörper (5) tragenden, aus Kunststoff bestehenden Fixierwand (7) als Bestandteil eines Spitzkörperträgers (1), z.B. eines Spanfangbehälters, einer Behälterkappe od.dgl.,
wobei der Spitzkörper (5) mit seinem der Fixierwand (7) zugewandten Boden (12) zwischen an die Fixierwand (7) angeformten, von ihr abstehenden Klemmflächenträgern fixiert ist,
dadurch gekennzeichnet,
daß die Klemmflächenträger mindestens eine an sie angeformte, aus einer Ruhestellung elastisch abbiegbare Lasche (10,19) enthalten, die
- den Spitzkörper (5) in dessen Fixierstellung unter Vorspannung gegen mindestens einen an dessen gegenüberliegender Seite anliegenden, aus der Fixierwand (7) vorstehenden Wandvorsprung (8) preßt und
- dabei mit einem an ihrem Auslenkende angeordneten Vorsprung (11,20) als Verliersicherung um eine Seitenkante des Spitzkörpers (5) herumgreift und in den der Fixierwand (7) gegenüberliegenden Raum oberhalb des Spitzkörpers (5) hineinsteht.

2. Stiftspitzer nach Anspruch 1,
dadurch gekennzeichnet,
daß der Vorsprung (11) die der Fixierwand (7) gegenüberliegende Deckflä-che (13) des Spitzkörpers (5) beaufschlagt.

3. Stiftspitzer nach Anspruch 2,
dadurch gekennzeichnet,
daß der Vorsprung (11) die Spitzkörperdeckfläche (13) unter Vorspannung beaufschlagt.

4. Stiftspitzer nach einem der Ansprüche 1 bis 3,
gekennzeichnet durch
an den übrigen Spitzkörperseiten anliegende, ebenfalls aus der Fixierwand (7) vorstehende Anlagevorsprünge (9,21,24) zur Lagepositionierung des Spitzkörpers (5) gegenüber der Fixierwand (7).

5. Stiftspitzer nach Anspruch 4,
dadurch gekennzeichnet,
daß die Anlagevorsprünge (9,21,24) mit leichtem Klemmschluß an den ihnen benachbarten Spitzkörperseiten anlegen.

6. Stiftspitzer nach einem der Ansprüche 4 oder 5,
dadurch gekennzeichnet,
daß die Lasche (19) an einen Anlagevorsprung (21) angeformt ist.

7. Stiftspitzer nach einem oder mehreren der vorhergehenden Ansprüche,
gekennzeichnet durch
jeweils eine von einander gegenüberliegenden Anlagevorsprüngen (21) in Richtung aufeinander abstehende Lasche (19), deren Bewegungsebene für ihre Ausbiegebewegung etwa parallel zur Fixierwand (7) verläuft.

8. Stiftspitzer nach einem oder mehreren der vorhergehenden Ansprüche,
dadurch gekennzeichnet,
daß die Laschen (10,19) einstückig mit der Fixierwand (7) und/oder den Anlagevorsprüngen (9,21,24) aus einem weichen und dadurch leicht recyclingfähigen Kunststoff bestehen.

9. Stiftspitzer nach einem oder mehreren der Ansprüche 4 - 8,
dadurch gekennzeichnet,
daß der Wandvorsprung (8,8') und die Anlagevorsprünge (9,21) einen in Draufsicht U-förmigen, die benachbarten Spitzkörperseitenwände flankierenden Anlagerahmen bilden.

10. Stiftspitzer nach einem oder mehreren der vorhergehenden Ansprüche,
dadurch gekennzeichnet,
daß die Laschen (19,20) einen Zwischenabstand zwischen sich und dem ihre Bewegungsebene flankierenden Teil der Fixierwand (7) oder ihrer Vorsprünge (21) offenhalten.

11. Stiftspitzer nach einem oder mehreren der vorhergehenden Ansprüche,
dadurch gekennzeichnet,
daß die Fixierwand (7) in ihren den Laschen (19,20) benachbarten Bereichen mit Wandaussparungen (22) versehen ist.

12. Stiftspitzer nach einem oder mehreren der Ansprüche 4 - 11,
dadurch gekennzeichnet,
daß der Wandvorsprung (8) in seinen den Anlagevorsprüngen (9) benachbarten Bereichen mit Wandaussparungen (23) versehen ist.

## Claims

1. Pencil sharpener (6), in particular container-type pencil sharpener having a sharpening body (5) which contains the sharpening blade (14) and the conical guide (16, 17) for the pencil end to be sharpened by rotating the same, and having a fixing wall (7), which bears the sharpening body (5) and consists of plastic, as a constituent part of a sharpening-body carrier (1), e.g. of a shavings container, a container cap or the like, the sharpening body (5) being fixed with its base (12), directed towards the fixing wall (7), between clamping-surface carriers which are integrally formed on the fixing wall (7) and project therefrom, characterized in that the clamping-surface carriers contain at least one lug (10, 19) which is integrally formed on them, which can be bent off elastically out of a rest position, which presses the sharpening body (5), in the fixing position of the latter, under prestressing against at least one wall protrusion (8), butting against the opposite side of said sharpening body and projecting out of the fixing wall (7) and which, in this arrangement, engages around a side edge of the sharpening body (5) by way of a protrusion (11, 20) arranged at its deflection end as securing means and projects into the space, opposite the fixing wall (7) above the sharpening body (5).

2. Pencil sharpener according to Claim 1, characterized in that the protrusion (11) acts on the top surface (13), opposite the fixing wall (7), of the sharpening body (5).

3. Pencil sharpener according to Claim 2, characterized in that the protrustion (11) acts on the sharpening-body top surface (13) with the effect of prestressing the same.

4. Pencil sharpener according to one of Claims 1 to 3, characterized by abutment protrusions (9, 21, 24) which butt against the remaining sharpening-body sides, likewise project out of the fixing wall (7) and are intended for positioning the sharpening body (5) with respect to the fixing wall (7).

5. Pencil sharpener according to Claim 4, characterized in that the abutment protrusions (9, 21, 24) butt, with a slight clamping fit, against the sharpening-body sides adjacent to them.

6. Pencil sharpener according to one of Claims 4 or 5, characterized in that the lug (19) is integrally formed on an abutment protrusion (21).

7. Pencil sharpener according to one or more of the preceding claims, characterized by in each case one lug (19), each lug projecting towards the other from mutually opposite abutment protrusions (21) and the movement plane for its bending-out movement running approximately parallel to the fixing wall (7).

8. Pencil sharpener according to one or more of the preceding claims, characterized in that the lugs (10, 19), integral with the fixing wall (7) and/or the abutment protrusions (9, 21, 24), consist of a soft and consequently easily recyclable plastic.

9. Pencil sharpener according to one or more of Claims 4-8, characterized in that the wall protrusion (8, 8') and the abutment protrusions (9, 21) form an abutment frame which is U-shaped in plan view and flanks the adjacent sharpening-body side walls.

10. Pencil sharpener according to one or more of the preceding claims, characterized in that the lugs (19, 20) maintain a spacing between themselves and that part of the fixing wall (7) or of their protrusions (21) which flanks their movement plane.

11. Pencil sharpener according to one or more of the preceding claims, characterized in that, in its regions adjacent to the lugs (19, 20), the fixing wall (7) is provided with wall clearances (22).

12. Pencil sharpener according to one or more of Claims 4-11, characterized in that, in its regions adjacent to the abutment protrusions (9), the wall protrusion (8) is provided with wall clearances (23).

## Revendications

1. Taille-crayon (6), en particulier taille-crayon à réservoir comprenant:
- un corps (5) qui contient le couteau de rognage (14), et le guidage conique (16,17) pour l'extrémité du crayon à tailler par rotation du crayon, et
- une paroi de fixation (7) réalisée en matière plastique, qui porte le corps (5) du taille-crayon en tant que partie d'un support (1) pour le corps du taille-crayon, par exemple d'un réservoir de recueillement des rognures, d'un capuchon de réservoir, ou similaire, le corps (5) du taille-crayon étant fixé par son fond (12) dirigé vers la paroi de fixation (7) entre des éléments de support à surface de coincement formés sur la paroi de fixation (7) et dépassant de celle-ci,
caractérisé en ce que
les éléments de support à surface de coincement comprennent au moins une patte (10,19) formée sur lesdits éléments et capable de fléchir élastiquement à partir d'une position de repos, ladite patte:
- pressant le corps (5) dans sa position de fixation sous précontrainte contre au moins une saillie (8) qui dépasse de la paroi de fixation (7) et appliquée contre le côté opposé du corps (5) du taille-crayon, et
- entourant, au moyen d'une saillie (11,20) agencée à son extrémité fléchissante, une arête latérale du corps (5) du taille-crayon, en tant que sécurité anti-perte, et dépassant au-dessus du corps (5) dans l'espace du taille-crayon opposé à la paroi de fixatioin (7).

2. Taille-crayon selon la revendication 1, caractérisé en ce que la saillie (11) sollicite la surface de couverture (13) du corps (5) du corps taille-crayon, opposée à la paroi de fixation (7).

3. Taille-crayon selonla revendication 2, caractérisé en ce que la saillie (11) sollicite sous précontrainte la surface de couverture (13) du corps (5) du taille-crayon.

4. Taille-crayon selon l'une quelconque des revendications 1 à 3, caractérisé en ce qu'il comprend des salles d'appui (9,21,24), dépassant également de la paroi de la fixation (7) et en contact contre les autres côtés du corps (5), pour le positionnement du corps (5) par rapport à la paroi de fixation (7).

5. Taille-crayon selon la revendication 4, caractérisé en ce que les saillies d'appui (9,21,24) sont appliquées avec un léger effet de concernent contre les côtés du corps qui leur sont voisins.

6. Taille-crayon selon l'une ou l'autre des revendications 4 et 5, caractérisé en ce que la patte (19) est formée sur une saillie d'appui (21).

7. Taille-crayon selon l'une ou plusieur des revendications précédentes, caractérisé en ce qu'il comprend des pattes (19) qui dépassent l'une vers l'autre depuis des salles d'appui (21) en vis-à-vis l'une de l'autre, le plan de déplacement desdites pattes (19) pour leur déplacement de fléchissement s'étendant approximativement parallèlement à la paroi de fixation (7).

8. Taille-crayon selon l'une ou plusieurs des revendications précédentes, caractérisé en ce que les pattes (10,19) sont réalisées d'une seule pièce avec la paroi de fixation (7) et/ou les saillies d'appui (9,21,24), en une matière plastique souple et grâce à ceci aisément recyclable.

9. Taille-crayon selon l'une ou plusieurs des revendicatinos 4 à 8, caractérisé en ce que la saillie de la paroi (8,8') et les saillies d'appui (9,21) forment en vue de dessus des cadres d'appui en forme de U, qui flanquent les parois latérales voisines de corps du taille-crayon.

10. Taille-crayon selon l'une ou plusieurs des revendications précédentes, caractérisé en ce que les pattes (19,20) maintiennent un espace intermédiaire ouvert entre elles-mêmes et la partie de la paroi de fixation (7), ou de ses saillies (21), qui flanque le plan de déplacement desdites pattes (19,20).

11. Taille-crayon selon l'une ou plusieurs des revendications précédentes, caractérisé en ce que la paroi de fixation (7) est dotée de découpes (22) dans ses régions de paroi voisines des pattes (19,20).

12. Taille-crayon selon l'une ou plusieurs des revendications 4 à 11, caractérisé en ce que la saillie (8) de la paroi est dotée de découpes (23) dans ses régions de paroi voisines des saillies d'appui (9).
